# EUROPÄISCHE PATENTSCHRIFT

(11) **EP 0 427 118 B1**
(45) Veröffentlichungstag und Bekanntmachung des Hinweises auf die Patenterteilung: **25.08.1993**
(21) Anmeldenummer: 90120974.2
(22) Anmeldetag: 02.11.1990
(51) Int. Cl.: A62B 1/22, A47C 27/08

(54) **Sprungrettungsgerät**
Jumping safety gear
Dispositif permettant le sauvetage par le saut

(30) Priorität: 10.11.1989 DE 3937401
(43) Veröffentlichungstag der Anmeldung: 15.05.1991
(73) Patentinhaber: Deutsche Schlauchbootfabrik Hans Scheibert GmbH & Co. KG, 37628 Eschershausen (DE)
(72) Erfinder: Lorsbach, Peter, Dipl.-Ing., W-5650 Solingen 1 (DE); Gemeinhardt, Werner, W-3456 Eschershausen (DE)
(74) Vertreter: Depmeyer, Lothar

(56) Entgegenhaltungen:
- DE-U- 8 814 720
- US-A- 2 797 853
- US-A- 3 899 797

## Beschreibung

Die Erfindung betrifft ein Sprungrettungsgerät, wie es beispielsweise die DE-U-8 814 720 Zeigt, mit einer aus aufblasbaren, biegsamen Schläuchen gebildeten, fachwerk- oder gerüstartigen Halterung und einem der Halterung zugeordneten Bezug, der oben ein die Aufsprungfläche bildendes, zugfestes Tuch aufweist und das Gerät seitlich und unten abschliesst, wobei der Bezug einen oder mehrere luftgefüllte Hohlräume umschliesst und mehrere Luftdurchtrittsöffnungen als Drosselstellen aufweist und wobei die Halterung derart nachgiebig verformbar ist, dass nach einer Belastung durch einen Aufsprung das Gerät bzw. der Bezug wieder in seine ursprüngliche Gestalt unter Straffung des Bezuges überführbar sind, wobei weiterhin die Halterung einen oberen und einen unteren, durch Stützen verbundenen, umlaufenden Rahmen aufweist.

Die aus der DE-U-8 814 720 bekannten Merkmale sind in Oberbegriff des Anspruchs 1 genannt.

Bei den bekannten Geräten dieser Art ist der Bezug keine geschlossene Hülle, vielmehr werden dabei die zwischen den Stützen und Rahmen befindlichen Öffnungen durch nachträglich angebrachte, angehaftete Planen geschlossen. Demgemäss wird bei der Herstellung dieser Geräte zunächst die Halterung erstellt; es erfolgt dann das Zuschneiden der Planen, deren Ränder mit der Halterung durch Haftung verbunden werden müssen. Hierdurch bedingt sind die Haftnähte äusseren Einflüssen ausgesetzt; es kann u.a. bei Brandeinsätzen und erhöhter Wärmeeinwirkung zu Beschädigungen an diesen Nähten kommen, insb. aber auch an den Längsnähten, die zur Erstellung der aus Schlauchkörpern bestehenden Halterung erforderlich sind.

Aufgrund der Erfindung sollen diese Nachteile vermieden werden. Es wird somit ein Gerät angestrebt, bei dem die erwähnten Verbindungsnähte geschützt sind. Ausserdem soll erreicht werden, dass bei dennoch eintretenden Beschädigungen die Halterung und der Bezug ausgewechselt werden können.

Zur Lösung dieser Aufgabe sind erfindungsgemäss die im kann zeichnenden Teil des Anspruches 1 genannten Merkmale vorgesehen, wonach die Halterung und der Bezug für sich hergestellte, austauschbare Bestandteile des Gerätes sind, die Halterung von innen gegen den geschlossenen Bezug einwirkt und der Bezug mit dem oberen Rahmen der Halterung lösbar verbunden ist.

Demgemäss wird nach Fertigstellung der Halterung und des Rahmens der Rahmen in den hüllenartigen Bezug eingebracht. Mit dem Aufblasen der Halterung legt sich diese mit Spannnung innen an die Hülle an, worauf z.B. über einen verschliessbaren Schlitz in der Hülle von einer Bedienungsperson die vorzugsweise lösbare Verbindung zwischen der Hülle und dem oberen Rahmen der Halterung hergesetllt wird. Bei einem solchen Gerät ist einerseits die Gebrauchstüchtigkeit sichergestellt, obwohl die Halterung und der hüllenartige Bezug separate Teile sind, und andererseits ist gewährleistet, dass die äussere Hülle die zu schützenden Nähte und Haftverbindungen auch dann ausreichend schützt, wenn das Gerät bei Brandeinsätzen höheren Temperaturen ausgesetzt ist.

Weitere Einzelheiten der Erfindung werden anhand der Zeichnung dargestellt, in der ein Ausführungsbeispiel der Erfindung dargestellt ist. Es zeigen :
- Fig. 1: ein Sprungrettungsgerät in schaubildlicher, vereinfachter Darstellung,
- Fig. 2: einen Querschnitt nach der Linie II - II von Fig. 1,
- Fig. 3: eine Teilansicht des Gerätes gemäss Fig. 1 in Richtung des Pfeiles III gesehen, jedoch nur die rechte Ecke dieser Ansicht und
- Fig. 4: einen Teilschnitt nach der Linie IV - IV von Fig. 2.

Das Gerät hat eine etwa quadratische Aufsprungfläche 1, es soll im Sinne des Pfeiles 2 im wesentlichen mittig beaufschlagt werden. Breite und Länge des Gerätes betragen etwa 3 - 4 m. Die Höhe des Gerätes ist etwa 1.5 - 2 m. Wenngleich diese Maße besonders praxisgerecht sind, so können dennoch Abweichungen, insbesondere auch bezüglich der Grundrissgestalt möglich sein. Das Gerät kann auch mit Traggriffen, ferner mit Markierungen für den Aufsprung ausgestattet sein.

Das Gerät besteht im wesentlichen aus einem hüllenartigen Bezug 3 und einer von diesem eng umschlossenen Halterung 4. Diese Hauptbestandteile des Gerätes werden für sich hergestellt und aus einem zugfesten,luftundurchlässigen Tuch oder Stoff gefertigt. Dabei geht man von ebenen Teilen aus, die durch Nähte oder Überlappungen verbunden und z.B. durch eine bei a in Fig. 4 wiedergegebene Überlappung zu einem Schlauchkörper geformt sind.

Die Halterung 4 besteht ihrerseits aus biegsamen, aufblasbaren Schlauchkörpern, und zwar einem unteren quadradtischen Rahmen 5 und einem oberen ebenfalls waagerechten,quadratischen Rahmen 6. In den Ecken der Rahmen 5, 6 befinden sich senkrechte Stützen 7 ( alle Bestandteile der Halterung 4 sind in Fig. 1 durch gestrichelte Linien abgedeutet ). Es versteht sich, dass alle vorgenannten Teile der Halterung 4 untereinander in Verbindung stehen, also durch ein an einer Stelle befindliches Ventil aufgeblasen werden können.

Der hüllenartige Bezug 3 hat ein die Aufsprungfläche 1 bildendes waagerechtes Tuch 8, Seitenwände 9 und einen Boden 1o.

Aus federungstechnischen Gründen befindet sich innerhalb des Hohlraumes 11 des Gerätes etwa auf halber Höhe eine waagerechte Querwand 12, zudem sind der Bezug 3 bzw. die Seitenwände 9 beidseitig im Bereich jeder Stütze 7 mit eine senkrechte Reihe bildenden Öffnungen 13 versehen, die beim Auftreffen eines zu Rettenden Luft ausströmen und Luft wieder einströmen lassen, wenn der Rettende das Gerät verlassen hat und aufgrund der in der Halterung 4 gespeicherten Rückstellkraft das Gerät sich wieder aufrichtet und schliesslich seine Gestalt gemäss Fig. 1 wieder einnimmt.

Im Bereich einer Stütze 7 ist ein senkrechter, sich etwa über die Höhe der Seitenwände 9 erstreckender Schlitz 14 in dieser Seitenwand, der mittels Reissverschluss geöffnet und verschlossen werden kann. Ist der Schlitz 14 geöffnet und sind die Schlauchkörper der Halterung 4 aufgeblasen, so kann ein Monteur das Innere des Gerätes betreten, um dort die nachstehend noch beschriebenen Verbindungsmittel zwischen der Halterung 4 und dem Bezug 3 betätigen und auch die Querwand 12 installieren zu können.

Um die Funktion des Gerätes zu verbessern, sind der Rahmen 5 seitlich aussen oben und der Rahmen 6 seitlich aussen unten mit streifenförmigen Laschen 15 an einer oder Zwei Stellen zwischen den Stützen versehen, denen innen liegende Befestigungsstreifen 16 an den Seitenwänden 9 zugeordnet sind. Diese Laschen und Streifen werden durch Kordeln oder dgl., gegebenenfalls auch schmale Streifen lösbar miteinander verbunden, die in der Zeichnung nicht näher dargestellt sind. Damit wird verhindert, dass die lose aufeinander liegenden Teile der Halterung 4 und des Bezuges 3 nicht verrutschen können, wenn die Verformung durch Aufsprung erfolgt und später die Rückverformung stasttfindet. Die Stützen 9 hingegen sollen vorzugsweise nicht angebunden sein, damit eine freie Verformung stattfinden kann. Auch genügt gegebenenfalls eine nur am oberen Rahmen 6 angeordnete Befestigung im obigen Sinne.

Die Querwand 12 ist im Bereich der Stützen 7 ausgespart und berührt im übrigen nur die Seitenwände 9, mit denen sie durch Reissverschlüsse 17 lösbar verbunden ist. Diese Querwand 12 verhindert im weiteren auch ein übertriebenes seitliches Ausbeulen beim Aufsprung, hat also eine Doppelwirkung ( neben der federungstechnisch günstigen Hintereinanderschaltung von zwei Luftkissen ).

In der schützenden Hülle, nämlich dem Bezug 3, kann auch das für die unter Überdruck stehende Halterung 4 erforderliche Überdruckventil angeordnet sein. Zudem sollte der Bezug 3 mit einer kleinen Ausnehmung versehen sein, um von dort das Aufblasventil für die Halterung 4 zugänglich zu machen.

## Patentansprüche

1. Sprungrettungsgerät mit einer aus aufblasbaren, biegsamen Schläuchen (5,6,7) gebildeten, fachwerk- bzw. gerüstartig angeordneten Halterung (4) und einem Bezug (3) der oben ein die Aufsprungfläche (1) bildendes, zugfestes Tuch (8) aufweist und das Gerät seitlich und unten abschliesst, so daß der Bezug (3) einen gegebenenfalls unterteilbaren, luftgefüllten Hohlraum (11) umschliesst, wobei der Bezug (3) mehrere Luftdurchtrittsöffnungen (13) als Drosselstellen aufweist und die Halterung (4) derart nachgiebig verformbar ist, dass nach einer Belastung durch Aufsprung das Gerät wieder in seine ursprüngliche Gestalt unter Straffung des Bezuges (3) überführbar ist, und wobei weiterhin die Halterung (4) aus einem oberen (6) und einem unteren (5) Rahmen besteht und die beiden Rahmen (5,6) durch in den Ecken des Gerätes befindliche senkrechte Stützen (7) verbunden sind, so daß die Steifigkeit (Hüllsteifigkeit) des Gerätes durch die Halterung (4) bewirkt ist, dadurch gekennzeichnet, daß die Halterung (4) und der Bezug (3) für sich hergestellte, austauschbare Bestandteile des Gerätes sind, daß die Halterung (4) von innen gegen den geschlossenen Bezug (3) einwirkt und daß der Bezug (3) mit dem oberen Rahmen (6) der Halterung (4) lösbar verbunden ist.

2. Gerät nach Anspruch 1, dadurch gekennzeichnet, daß der Bezug (3) auch mit dem untern Rahmen (5) der Halterung (4) verbunden ist.

3. Gerät nach Anspruch 1, dadurch gekennzeichnet, dass die Verbindung zwischen der Halterung (4) und dem Bezug (3) lösbar ist.

4. Gerät nach Anspruch 1, dadurch gekennzeichnet, dass die Verbindungsmittel des oberen Rahmens (6) seitlich aussen unten angeordnet sind, denen Verbindungsmittel (16) der Seitenwand (9) gegenüber-liegen.

5. Gerät nach Anspruch 2, dadurch gekennzeichnet, dass die Verbindungsmittel des unteren Rahmens (5) seitlich aussen oben angeordnet sind, denen Verbindungsmittel (16) der Seitenwand (9) gegenüberliegen.

6. Gerät nach Anspruch 1 und 2, dadurch gekennzeichnet, dass die Verbindungsmittel (15,16) streifen- bzw. laschenartig geformt sind, denen Bindekordeln, Bindestreifen od. dgl. zugeordnet sind.

7. Gerät nach Anspruch 1, dadurch gekennzeichnet, dass unter Verzicht auf Bindemittel die Stützen (7) gegenüber dem Bezug (3) verschiebbar sind.

8. Gerät nach Anspruch 1, dadurch gekennzeichnet, dass eine Seitenwand (9) des Bezuges (3) mit einem verschliessbaren, senkrechten Schlitz (14) versehen ist, der sich etwa über die Höhe der Seitenwand erstreckt und in der Nähe einer Stütze (7) befindet.

9. Gerät nach Anspruch 1, dadurch gekennzeichnet, dass die zur Unterteilung des Gerätehohlraumes dienende bzw. dienenden Querwänd(e) (12) lösbar, vorzugsweise durch Reissverschluss mit den Seitenwänden des Bezuges (3) verbunden und im Bereich der Stützen (7) ausgespart sind.

10. Gerät nach Anspruch 9, dadurch gekennzeichnet, dass die den Stützen (7) zugekehrten Ränder der Querwände (12) den Stützen (7) gegenüber verschiebbar sind.

11. Gerät nach Anspruch 1 und 2, dadurch gekennzeichnet, zwischen zwei benachbarten Stützen (7) nur bis zu drei Verbindungsstellen ( gleichmässig über den gegenseitigen Abstand der Stützen (7) verteilt ) vorgesehen sind.

12. Gerät nach Anspruch 1, dadurch gekennzeichnet, dass bei viereckiger, insb. quadratischer Grundrissgestalt des Gerätes nur in den Ecken des Gerätes Stützen (7) vorgesehen sind.

## Claims

1. Rescue apparatus to be jumped-on, having a holder (4), which is formed from inflatable, flexible tubes (5, 6, 7) and is disposed in a panel-like or frame-like manner, and a covering (3), which has on its upper surface a substantially inextensible cloth (8), forming the surface to be jumped-on (1), and which terminates the apparatus laterally and downwardly, so that the covering (3) surrounds an air-filled cavity (11), which is optionally subdivisible, wherein the covering (3) has a plurality of air-flow apertures (13), which serve as throttle locations, and the holder (4) is so resiliently deformable that, after being loaded as a result of being jumped-on, the apparatus is restorable into its original configuration by the covering (3) being tensioned, and wherein also the holder (4) comprises an upper frame (6) and a lower frame (5), and the two frames (5, 6) are connected by means of vertical support members (7), which are situated in the corners of the apparatus, so that the rigidity (inherent rigidity) of the apparatus is produced by the holder (4), characterised in that the holder (4) and the covering (3) are exchangeable component parts of the apparatus, which are manufactured per se, in that the holder (4) acts from internally against the closed covering (3), and in that the covering (3) is detachably connected to the upper frame (6) of the holder (4).

2. Apparatus according to claim 1, characterised in that the covering (3) is also connected to the lower frame (5) of the holder (4).

3. Apparatus according to claim 1, characterised in that the connection between the holder (4) and the covering (3) is detachable.

4. Apparatus according to claim 1, characterised in that the connection members of the upper frame (6) are disposed laterally externally downwardly, the connection members (16) of the lateral wall (9) being situated opposite said connection members of the upper frame.

5. Apparatus according to claim 2, characterised in that the connection members of the lower frame (5) are disposed laterally externally upwardly, the connection members (16) of the lateral wall (9) being situated opposite said connection members of the lower frame.

6. Apparatus according to claims 1 and 2, characterised in that the connection members (15, 16) have a strip-like or lug-like configuration, binding cords, binding strips or the like being associated therewith.

7. Apparatus according to claim 1, characterised in that the support members (7) are displaceable relative to the covering (3) when binding means are omitted.

8. Apparatus according to claim 1, characterised in that a lateral wall (9) of the covering (3) is provided with a sealable, vertical slot (14), which extends substantially over the height of the lateral wall and is situated in the vicinity of a support member (7).

9. Apparatus according to claim 1, characterised in that the transverse wall or walls (12), serving to divide the cavity of the apparatus, is or are connected to the lateral walls of the covering (3), preferably by means of a zip fastener, and is or are provided with openings in the region of the support members (7).

10. Apparatus according to claim 9, characterised in that the edges of the transverse walls (12), facing the support members (7), are displaceable relative to the support members (7).

11. Apparatus according to claims 1 and 2, characterised in that only up to three connection locations (distributed uniformly over the mutual spacings between the support members (7)) are provided between two adjacent support members (7).

12. Apparatus according to claim 1, characterised in that support members (7) are provided only in the corners of the apparatus when the apparatus has a rectangular, more especially a square, configuration.

## Revendications

1. Dispositif permettant le sauvetage par le saut, comprenant une pièce de maintien (4), formée de bandes tubulaires (5,6,7) souples et gonflables et disposée à la manière d'une charpente ou d'une ossature, et un revêtement (3) qui comporte en haut une toile (8) résistant à la traction et formant la surface (1) sur laquelle on saute, et le dispositif est fermé latéralement et en bas de sorte que le revêtement (3) enferme une cavité (11) pleine d'air et pouvant éventuellement être subdivisée, le revêtement comportant plusieurs orifices (13) de passage de l'air servant de points d'étranglement et la pièce de maintien (4) pouvant se déformer en cédant élastiquement de façon que, après avoir subi une charge lors d'un saut, le dispositif puisse reprendre sa forme initiale, le revêtement (3) étant alors tendu, et dans lequel, en outre, la pièce de maintien (4) est constituée d'un cadre supérieur (6) et d'un cadre inférieur (5) et les deux cadres (5,6) sont reliés par des montants (7) de sorte que la rigidité (rigidité de l'enveloppe) du dispositif est donnée par la pièce de maintien (4), caractérisé en ce que la pièce de maintien (4) et le revêtement (3) sont des éléments constitutifs du dispositif, qui sont fabriqués en soi et qui peuvent être remplacés, en ce que la pièce de maintien (4) agit de l'intérieur sur le revêtement (3) fermé et en ce que le revêtement (3) est relié de manière détachable au cadre supérieur (6) de la pièce de maintien (4).

2. Dispositif suivant la revendication 1, caractérisé en ce que le revêtement (3) est relié également au cadre (5) inférieur de la pièce de maintien (4).

3. Dispositif suivant la revendication 1, caractérisé en ce que la liaison entre la pièce de maintien (4) et le revêtement (3) est détachable.

4. Dispositif suivant la revendication 1, caractérisé en ce que les moyens de liaison du cadre supérieur (6) sont disposés latéralement, à l'extérieur et en bas, des moyens de liaison (16) de la paroi latérale (9) leur étant opposés.

5. Dispositif suivant la revendication 2, caractérisé en ce que les moyens de liaison du cadre inférieur (5) sont disposés latéralement, à l'extérieur et en haut, des moyens de liaison (16) de la paroi latérale (9) leur étant opposés.

6. Dispositif suivant la revendication 1 ou 2, caractérisé en ce que les moyens de liaison (15,16) sont formés de bandes ou de pattes auxquels sont associées des cordelettes de liaison des bandes de liaison ou analogues.

7. Dispositif suivant la revendication 1, caractérisé en ce qu'en renonçant à des moyens de liaison, les montants (7) peuvent être déplacés par rapport au revêtement (3).

8. Dispositif suivant la revendication 1, caractérisé en ce qu'une paroi latérale (9) du revêtement (3) est munie d'une fente (14) verticale qui peut être fermée, qui s'étend à peu près sur la hauteur de la paroi latérale et qui se trouve à proximité d'un montant (7).

9. Dispositif suivant la revendication 1, caractérisé en ce que la paroi (12) transversale servant à subdiviser l'intérieur du dispositif ou les parois (12) transversales servant à subdiviser l'intérieur du dispositif sont détachables en étant, de préférence, reliées aux parois latérales du revêtement (3) par une fermeture à glissière, et sont évidées dans la région des montants (7).

10. Dispositif suivant la revendication 9, caractérisé en ce que les bords des parois transversales (12) tournées vers les montants (7) peuvent coulisser par rapport aux montants (7).

11. Dispositif suivant la revendication 1 ou 2, caractérisé en ce qu'entre deux montants (7) voisins, il n'est prévu que jusqu'à trois points de liaison (répartis uniformément sur l'intervalle mutuel entre les montants (7)).

12. Dispositif suivant la revendication 1, caractérisé en ce que, lorsqu'il a une forme rectangulaire, notamment carrée, en projection verticale, il n'est prévu des montants (7) qu'aux sommets du dispositif.
